# EUROPÄISCHE PATENTSCHRIFT

(11) **EP 3 583 011 B1**
(45) Veröffentlichungstag und Bekanntmachung des Hinweises auf die Patenterteilung: **27.10.2021**
(21) Anmeldenummer: 18719457.6
(22) Anmeldetag: 05.04.2018
(51) Int. Cl.: B61D 17/10, B61D 23/00

(54) **VORRICHTUNG UND VERFAHREN ZUR HERSTELLUNG EINES NIVEAUGLEICHEN EINSTIEGS FÜR UNTERSCHIEDLICHE BAHNSTEIGHÖHEN**
DEVICE AND METHOD FOR PRODUCING AN ENTRANCE ON THE SAME LEVEL FOR DIFFERENT PLATFORM HEIGHTS
DISPOSITIF ET PROCÉDÉ DE RÉALISATION D'UN ACCÈS À NIVEAU POUR DIFFÉRENTES HAUTEURS DE QUAIS

(30) Priorität: 18.04.2017 DE 102017206495
(43) Veröffentlichungstag der Anmeldung: 25.12.2019
(73) Patentinhaber: Siemens Mobility GmbH, 81739 München (DE)
(72) Erfinder: DOMBROWSKY, Martin, 50859 Köln (DE); HINZ, Ronny, 47802 Krefeld (DE); KRÜGER, Axel, 47799 Krefeld (DE); WITTENBERG, Thomas, 45359 Essen (DE)
(86) Internationale Anmeldenummer: PCT/EP2018/058724
(87) Internationale Veröffentlichungsnummer: WO 2018/192778

(56) Entgegenhaltungen:
- EP-A1- 2 011 714
- DE-A1- 19 909 700
- DE-A1-102010 022 407

## Beschreibung

Die Erfindung betrifft ein Schienenfahrzeug zur Personenbeförderung mit wenigstens einer Außentür und einem dahinter liegenden Türbereich und ein Verfahren zum Betreiben des Schienenfahrzeugs.

Durch unterschiedliche Bahnsteighöhen ergeben sich unterschiedliche Vertikalabstände zwischen Einstiegsniveau des Schienenfahrzeugs und dem Bahnsteig. Dieser Höhenversatz erschwert insbesondere für mobilitätseingeschränkte Fahrgäste das Ein- und Aussteigen und führt zu Verzögerungen beim Fahrgastfluss.

Trittplattformen, die in vertikaler Richtung höhenverstellbar sind, um voneinander verschiedene Bahnsteighöhen bedienen zu können, sind beispielsweise aus den Druckschriften DE 38 12 564 A1, DE 10 2005 057 901 A1, DE 10 2010 022 407 A1 oder DE 10 2014 206 184 A1 bekannt geworden. Die Angleichung an das Bahnsteigniveau lässt einen sofortigen Ein- und Ausstieg nach dem Halt des Schienenfahrzeugs jedoch nicht zu. Darüber hinaus sind Hubliftplattformen bekannt, beispielsweise aus der DE 10 2012 220 274 A1, die das Fußbodenniveau des Türbereichs auf das Bahnsteigniveau anheben oder absenken.

Die Druckschriften DE 201 04 221 U1 und DE 199 09 700 A1 lehren in der Neigung verstellbare Trittplattformen, die zur Spaltüberbrückung ausschiebbar sind.

CN 203 780 537 U offenbart eine in der Neigung verstellbare Trittplattform mit einer zusätzlichen Klappe zur Überbrückung des Spalts zwischen Bahnsteig und Fahrzeug.

Die EP 2 011 714 A1 betrifft ein Schienenfahrzeug mit einem höhenverstellbaren Fußboden im Türbereich zur Angleichung an ein Bahnsteigniveau. Der höhenverstellbare Fußboden kann zusätzlich schwenkbare Platten mit daran angeordneten, entlang der Platten gleitend und aus der Türöffnung ausschiebbaren Verschlusseinrichtungen zur Spaltüberbrückung zwischen dem Fußboden und dem Bahnsteig aufweisen.

Der Erfindung liegt die Aufgabe zugrunde, einen niveaugleichen Einstieg bei unterschiedlichen Bahnsteighöhen unter Beibehaltung geringer Taktzeiten zu ermöglichen.

Gelöst wird die Aufgabe durch die Gegenstände der unabhängigen Patentansprüche 1 und 11. Weiterbildungen und Ausgestaltungen der Erfindung finden sich in den Merkmalen der abhängigen Patentansprüche wieder.

Ein erfindungsgemäßes Schienenfahrzeug zur Personenbeförderung umfasst wenigstens eine Außentür zur Abgrenzung des Schienenfahrzeugs zur Umgebung, welche in einer geschlossenen Stellung eine Öffnung in einer Außenhaut des Schienenfahrzeugs verschließt und in einer offenen Stellung einen Einstieg in und/oder Ausstieg aus einem hinter der Außentür in geschlossener Stellung liegenden Türbereich eines Innenraums des Schienenfahrzeugs frei gibt. Der Türbereich wird auch Ein- und Ausstiegsbereich oder gelegentlich Zustiegsbereich genannt. Das Schienenfahrzeug weist im Türbereich fürderhin einen geteilten Fußboden auf, mit einem beweglichen ersten Fußbodenabschnitt und einem festen zweiten Fußbodenabschnitt. Der zweite Fußbodenabschnitt weist insbesondere eine vorgegebene feste Höhe über der Schiene auf. Der erste Fußbodenabschnitt hingegen ist, insbesondere an einer von der Außentür abgewandten zweiten Stirnseite des ersten Fußbodenabschnitts am zweiten Fußbodenabschnitt, um eine horizontale erste Drehachse, die parallel zu einer Längsachse des Schienenfahrzeugs verläuft, schwenkbar zum zweiten Fußbodenabschnitt gelagert, so dass eine der Außentür zugewandte erste Stirnseite des ersten Fußbodenschnitts zur Überbrückung eines Höhenversatzes zwischen einem Bahnsteig und dem zweiten Fußbodenabschnitt absenkbar und/oder anhebbar ist. Die Schwenkbewegung dient somit einer Niveauangleichung zwischen Bahnsteig und dem Türbereich zum Ein- und Austieg. Dabei kann der erste Fußbodenabschnitt, insbesondere die erste Stirnseite des ersten Fußbodenabschnitts unmittelbar, auf das Bahnsteigniveau absenkbar und/oder anhebbar sein.

Der erste Fußbodenabschnitt bildet im abgesenkten oder angehobenen Zustand eine Rampe zwischen dem festen, zweiten Fußbodenabschnitt und dem Bahnsteig. Die der ersten Stirnseite des ersten Fußbodenschnitts gegenüberliegende zweite Stirnseite des ersten Fußbodenschnitts stößt dabei an eine der Außentür zugewandten ersten Stirnseite des zweiten Fußbodenschnitts, insbesondere ohne Bildung oder unter Bildung eines geringen Spalts zwischen dem ersten Fußbodenschnitt und dem zweiten Fußbodenschnitt.

Der erste Fußbodenabschnitt ist insbesondere am zweiten Fußbodenabschnitt drehbar um die erste Drehachse gelagert, kann aber auch an einem Rohbau des Schienenfahrzeugs gelagert sein. Die erste Drehachse liegt in einer horizontalen Ebene und verläuft parallel zur einer Längsrichtung des Schienenfahrzeugs. Damit verläuft sie weitergebildet parallel zu einer Ebene, in welcher ein Türflügel der Außentür in einer geschlossenen Stellung liegt.

Eine Steuereinrichtung des Schienenfahrzeugs zur Steuerung der Schwenkbewegung des ersten Fußbodenabschnitts um die erste Drehachse ist derart ausgebildet, dass die Schwenkbewegung des ersten Fußbodenabschnitts zur Überbrückung des Höhenversatzes zwischen dem Bahnsteig und dem zweiten Fußbodenabschnitt bei Fahrt des Schienenfahrzeugs, insbesondere bei einer Zufahrt des Schienenfahrzeugs zu einem Halt, erfolgt und insbesondere beim Halt des Schienenfahrzeugs bereits abgeschlossen ist.

Weitergebildet ist die Steuereinrichtung des Schienenfahrzeugs zur Steuerung der Schwenkbewegung des ersten Fußbodenabschnitts um die erste Drehachse derart ausgebildet ist, dass die Schwenkbewegung des ersten Fußbodenabschnitts in eine Neutralstellung in einer gemeinsamen Ebene mit dem zweiten Fußbodenabschnitt während der Fahrt des Schienenfahrzeugs, insbesondere bei Abfahrt des Schienenfahrzeugs nach einem Halt erfolgt.

So können beispielsweise die von einer S- oder Regionalbahn anzufahrenden Bahnsteige in einem Innenstadtbereich die im Wesentlichen gleiche, erste Höhe haben, wobei weitere, in einem außerstädtischen Bereich befindliche Bahnsteige, eine davon abweichende, zweite Höhe aufweisen. Es könnte somit im innerstädtischen sowie im außerstädtischen Bereich keine Schwenkbewegung des ersten Fußbodenabschnitts zwischen Bahnsteigen erforderlich sein. Der erste Fußbodenabschnitt kann in einer abgesenkten oder angehobenen Stellung oder in der Neutralstellung verbleiben. Erst beim Anfahren eines in der Höhe abweichenden, einem Halt nachfolgenden Bahnsteigs, wird der erste Fußbodenabschnitt geschwenkt. Eine Rückstellung in die Neutralstellung erfolgt nicht bei jeder Abfahrt von einem Bahnsteig.

Eine Fahrt des Schienenfahrzeugs zwischen zwei Bahnsteigen mit gleicher Bahnsteighöhe kann frei von einer Schwenkbewegung des ersten Fußbodenabschnitts sein. Die Steuereinrichtung des Schienenfahrzeugs zur Steuerung der Schwenkbewegung des ersten Fußbodenabschnitts ist dann entsprechend ausgebildet.

Ein Aktor, insbesondere umfassend einen Antriebsmotor und gegebenenfalls eine Mechanik, insbesondere ein Getriebe, zum Schwenken des ersten Fußbodenabschnitts um die horizontale erste Drehachse, und damit zum Anheben und/oder Absenken der ersten Stirnseite des ersten Fußbodenabschnitts ist derart ausgestaltet, insbesondere entsprechend ausgelegt, dass der erste Fußbodenabschnitt auch bei sich darauf befindlichen Fahrgästen schwenkbar ist und damit die erste Stirnseite des ersten Fußbodenschnitts anhebbar und absenkbar ist.

Der erste Fußbodenabschnitt kann also bereits bei einer Zufahrt des Schienenfahrzeugs zu einem Halt zur Überbrückung eines Höhenversatzes zwischen dem Bahnsteig am angefahrenen Halt und dem zweiten Fußbodenabschnitt geschwenkt werden und somit vor dem Eintreffen des Schienenfahrzeugs am nächsten Bahnhof, deshalb entsteht keinerlei Zeitverlust. Dazu muss die entsprechende Bahnsteighöhe des nächsten Halts bekannt sein und der Steuereinrichtung übergeben werden. Daten zu den Bahnsteighöhen können beispielsweise in einer Datenbank auf dem Schienenfahrzeug oder an Land gespeichert und an die Steuereinrichtung übermittelt werden. Zusätzlich oder alternativ kann das Schienenfahrzeug Messaufnehmer zur Erfassung der Bahnsteighöhe umfassen, welche insbesondere im Bereich jeder Außentür angeordnet sind, und geeignet ausgebildet sind, die Höhe des Bahnsteigs bei Einfahrt des Schienenfahrzeugs in den Bahnsteig zu erfassen und an die Steuereinrichtung zu übermitteln.

Gleichermaßen kann der erste Fußbodenabschnitt bereits unmittelbar beim oder kurz nach dem Schließen der Außentür und gegebenenfalls noch vor, zumindest aber bei der Abfahrt des Schienenfahrzeugs nach dem Halt zurückgeführt werden. Die Durchführung der Schwenkbewegung während der Fahrt verkürzt die Standzeit des Schienenfahrzeugs und ermöglicht somit einen niveaugleichen Ein- und Ausstieg bei unterschiedlichen Bahnsteighöhen ohne Zeitverlust.

Weitergebildet stößt die erste Stirnseite des ersten Fußbodenschnitts in einer Neutralstellung in einer gemeinsamen Ebene mit dem zweiten Fußbodenabschnitt unter Bildung eines nur geringen Spalts zwischen dem ersten Fußbodenschnitt und der Außentür an die Außentür, insbesondere an eine nach innen gewandte Seite eines Türflügels der Außentür. Der Spalt zwischen dem ersten Fußbodenschnitt und der Innenseite der Außentür beträgt dabei beispielsweise weniger als 30 mm, insbesondere weniger als 5 mm. Der Spalt kann auch 0 werden. Dann stößt der erste Fußbodenabschnitt an die Innenseite der Außentür, beispielsweise unter Zwischenlage eines elastischen Elements, welches an der ersten Stirnseite des ersten Fußbodenabschnitts angeordnet ist oder diese bildet.

Gemäß einer weiteren Weiterbildung umfasst der erste Fußbodenabschnitt einen beweglichen Überbrückungssteg, welcher insbesondere im Bereich der ersten Stirnseite des ersten Fußbodenabschnitts am oder im ersten Fußbodenabschnitt angeordnet ist. Der Überbrückungssteg ist dabei relativ zum ersten Fußbodenabschnitt, insbesondere relativ zur ersten Stirnseite des ersten Fußbodenabschnitts, zumindest zwischen einer Anfangsstellung und einer Endstellung beweglich am oder im ersten Fußbodenabschnitt gelagert, so dass er in der Endstellung den ersten Fußbodenabschnitt, insbesondere eine Trittfläche des ersten Fußbodenabschnitts, in Richtung des Bahnsteigs hin verlängert und den Spalt zwischen dem ersten Fußbodenabschnitt und dem Bahnsteig weiter verringert. Der Spalt zwischen dem ersten Fußbodenabschnitt und dem Bahnsteig ist in der Endstellung des Überbrückungsstegs somit kleiner als der Spalt zwischen der ersten Stirnseite des ersten Fußbodenabschnitts und dem Bahnsteig in angehobener oder abgesenkter Stellung des ersten Fußbodenabschnitts sowie in Anfangsstellung des Überbrückungsstegs. In seiner Anfangsstellung kann der Überbrückungssteg nicht oder nur zu einem geringen Teil betretbar sein.

Die Außentür ist gemäß einer Weiterbildung der Erfindung als eine Schwenk-Schiebetür ausgebildet, die in einer geschlossenen Stellung die Außenhaut des Schienenfahrzeugs bündig verschließt und in einer offenen Stellung auf eine Außenseite zwischen Bahnsteig und Außenhaut des Schienenfahrzeugs verschoben ist. Eine Öffnungsbewegung der als Schwenk-Schiebetür ausgebildeten Außentür aus der geschlossenen Stellung in die offene Stellung umfasst üblicherweise zunächst eine Ausschwenkbewegung aus einem Türrahmen bzw. einer Türöffnung in der Außenhaut des Schienenfahrzeugs und anschließend eine Verschiebebewegung entlang der Außenhaut des Schienenfahrzeugs.

Gemäß einer weiteren Weiterbildung ist der bewegliche Überbrückungssteg derart an der der Außentür zugewandten ersten Stirnseite des ersten Fußbodenabschnitts um eine zweite horizontale Drehachse parallel zu einer Längsachse des Schienenfahrzeugs und parallel zur ersten Drehachse schwenkbar gelagert, dass eine der ersten Stirnseite des ersten Fußbodenabschnitts abgewandte erste Stirnseite des Überbrückungsstegs auf ein Bahnsteigniveau absenkbar und/oder anhebbar ist, so dass der Spalt zwischen der ersten Stirnseite des ersten Fußbodenabschnitts und dem Bahnsteig verkleinert wird.

Bei dem Spalt handelt sich um einen horizontalen Spalt zwischen der ersten Stirnseite des ersten Fußbodenabschnitts und dem Bahnsteig. Zusätzlich kann der Überbrückungssteg zur Überbrückung eines restlichen Höhenversatzes zwischen dem ersten Stirnseite des ersten Fußbodenabschnitts und dem Bahnsteig dienen. Die bereits beschriebene Niveauangleichung zwischen Bahnsteig und dem Türbereich und damit die Verringerung des Höhenversatzes in vertikaler Richtung kann somit auch mittels des Überbrückungsstegs erfolgen. Dabei kann die erste Stirnseite des Überbrückungsstegs unmittelbar auf das Bahnsteigniveau absenkbar und/oder anhebbar sein. Insbesondere dient der Überbrückungssteg jedoch zur Verringerung eines Spalts in horizontaler Richtung zwischen dem Bahnsteig und dem ersten Fußbodenabschnitt. Dann würde der erste Fußbodenabschnitt derart geschwenkt, dass die erste Stirnseite des ersten Fußbodenschnitts auf das Bahnsteigniveau abgesenkt oder angehoben ist.

Der Überbrückungssteg ist gemäß einer Ausführungsform unmittelbar an der ersten Stirnseite des ersten Fußbodenabschnitts um die zweite Drehachse drehbar gelagert. In der Anfangsstellung, welche hier einem hochgeklappten Zustand entspricht, insbesondere bei geschlossener Außentür, kann seine Trittfläche einen Winkel zu einer Horizontalebenen von 45°- 135° aufweisen. Insbesondere weist dieses einen Winkel zu einer Horizontalebenen von 60°- 120°, insbesondere von 75°-105°, beispielsweise von 90° auf. Der Überbrückungssteg ist in der Neutralstellung des ersten Fußbodenabschnitts hochgeklappt und somit in seiner Anfangsstellung.

In einer abgesenkten oder angehobenen Endposition weist seine Trittfläche einen Winkel zu einer Horizontalebenen von 0-10°, insbesondere von 0-5° auf. Bei vollständig geöffneter Außentür könnte der Überbrückungssteg gegebenenfalls durch die Türöffnung ragen.

In einer alternativen Variante ist der Überbrückungssteg als Schiebeelement linear verschiebbar am oder im ersten Fußbodenabschnitt geführt, so dass zumindest eine erste Stirnseite des Überbrückungsstegs auf ein Bahnsteigniveau verschiebbar oder ausschiebbar ist, so dass der Spalt zwischen dem ersten Fußbodenabschnitt und dem Bahnsteig verkleinert wird. In der Endstellung ist der Überbrückungssteg dann wenigstens teilweise, insbesondere vollständig ausgeschoben. Die Trittfläche des ersten Fußbodenabschnitts wird dadurch über die erste Stirnseite hinaus in Richtung der Außentür und bei vollständig geöffneter Außentür gegebenenfalls durch die Türöffnung hindurch verlängert. Insbesondere verläuft der Überbrückungssteg parallel zum ersten Fußbodenabschnitt. Die Lagerung kann einer Linearführung entsprechen. In der Anfangsstellung, hier einem vollständig eingeschobenen Zustand, bildet der Überbrückungssteg keinen oder nur einen geringen Teil der Trittfläche des ersten Fußbodenabschnitts.

Eine Steuereinrichtung zur Steuerung der Bewegung des Überbrückungsstegs aus der Anfangsstellung in die Endstellung zur Verkleinerung des Spalts zwischen dem ersten Fußbodenabschnitt und dem Bahnsteig, welche insbesondere identisch mit der Steuereinrichtung zur Steuerung der Schwenkbewegung des ersten Fußbodenabschnitts oder mit einer Steuereinrichtung zur Steuerung einer Öffnungsbewegung der Außentür sein kann, ist weitergebildet derart ausgebildet, dass die Bewegung des Überbrückungsstegs aus der Anfangsstellung in die Endstellung bereits bei der Öffnungsbewegung der Außentür erfolgt und insbesondere mit deren Ende bereits abgeschlossen ist. Zum Zeitpunkt der vollständigen Öffnung der Außentür sind der Überbrückungssteg sowie der erste Fußbodenabschnitts bereits in einer Endposition angelangt.

Handelt es sich bei der Außentür um eine Schwenk-Schiebetür kann die Steuereinrichtung zur Steuerung der Bewegung des Überbrückungsstegs aus der Anfangsstellung in die Endstellung so ausgebildet sein, dass die Bewegung des Überbrückungsstegs aus der Anfangsstellung in die Endstellung bereits bei einer Ausschwenkbewegung der Außentür erfolgt und insbesondere mit deren Ende bereits abgeschlossen ist. Zum Zeitpunkt des vollständigen Ausschwenkens der Außentür können der Überbrückungssteg sowie der erste Fußbodenabschnitts bereits in einer Endposition angelangt sein.

Bei der Bewegung des Überbrückungsstegs aus der Anfangsstellung in die Endstellung kann es sich ebenfalls um eine Schwenk- und/oder Schiebebewegung handeln.

Wie bereits ausgeführt wird das Schienenfahrzeug erfindungsgemäß so betrieben, dass die Schwenkbewegung des ersten Fußbodenabschnitts zur Überbrückung eines Höhenversatzes zwischen einem Bahnsteig und dem zweiten Fußbodenabschnitt bereits bei einer Zufahrt des Schienenfahrzeugs zu einem Halt erfolgt.

Weitergebildet kann eine Schwenkbewegung des ersten Fußbodenabschnitts in eine Neutralstellung in einer gemeinsamen Ebene mit dem zweiten Fußbodenabschnitt bei Abfahrt des Schienenfahrzeugs nach einem Halt erfolgen. Gemäß einer weiteren Weiterbildung der Erfindung ist eine Fahrt des Schienenfahrzeugs zwischen zwei Bahnsteigen mit gleicher Bahnsteighöhe frei von einer Schwenkbewegung des ersten Fußbodenabschnitts.

Eine weitere Weiterbildung sieht vor, dass eine Schwenkbewegung des Überbrückungsstegs zur Verkleinerung des Spalts zwischen der ersten Stirnseite des ersten Fußbodenabschnitts und dem Bahnsteig bereits bei Öffnungsbewegung der Außentür erfolgt, insbesondere bei einer Ausschwenkbewegung der als Schwenk-Schiebetür ausgebildeten Außentür.

Weitergebildet ist der Türbereich mit dem ersten Fußbodenabschnitt, dem zweiten Fußbodenabschnitt und gegebenenfalls dem Überbrückungssteg in horizontaler Richtung vollständig hinter der Außentür angeordnet. Zumindest der erste Fußbodenabschnitt ist insbesondere derart bewegbar ausgebildet, dass er bereits während der Fahrt des Fahrzeugs vor einem Halt am Bahnsteig und vor dem Öffnen der Außentür bewegbar ist und insbesondere vollständig aus der Neutralstellung auf Bahnsteigniveau absenkbar und/oder anhebbar ist. Auch der Überbrückungssteg kann weitergebildet derart bewegbar ausgebildet sein, dass er vollständig aus der Anfangsstellung in die Endstellung bereits bei einer Ausschwenkbewegung der als Schwenk-Schiebtür ausgebildeten Außentür bewegbar ist.

Die Erfindung lässt zahlreiche Ausführungsformen zu. Sie wird anhand der nachfolgenden Figuren näher erläutert, in denen ein Ausgestaltungsbeispiel dargestellt ist. Gleiche Elemente in den Figuren sind mit gleichen Bezugszeichen versehen.
- Fig. 1: zeigt schematisch einen Türbereich eines erfindungsgemäßen Schienenfahrzeugs mit einer Außentür in geschlossener Stellung,
- Fig. 2: zeigt die Ausführungsform gemäß Fig. 1 mit der Außentür in offener Stellung.

In beiden Figuren ist ein Türbereich 4 eines erfindungsgemäßen Schienenfahrzeugs im Querschnitt dargestellt. In fester Höhe über einem Rohbau 3 des Schienenfahrzeugs ist ein zweiter Fußbodenabschnitt 6 in der Mitte des Türbereichs angeordnet. Er erstreckt sich über eine vertikal verlaufende Längsmittenebene 9 des Schienenfahrzeugs hinaus in Richtung einer Außenseite des Schienenfahrzeugs, in welcher Längsmittenebene 9 die Längsachse des Schienenfahrzeugs liegt.

Die äußere Hülle des Schienenfahrzeugs wird durch eine Außenhaut 2 gebildet. Hinter einer Öffnung der Außenhaut 2 befindet sich der Türbereich 4. Die Außentür 1 verschließt diese Öffnung in geschlossener Stellung.

Ein erster Fußbodenabschnitt 5, 5' ist um eine erste Drehachse 7 schwenkbar gelagert. Hier ist eine von der Außentür 1 abgewandte zweite Stirnseite des ersten Fußbodenabschnitts 5, 5' an eine der Außentür 1 zugewandte Stirnseite des zweiten Fußbodenabschnitts 6 stoßend an diesem gelagert. In einer Neutralstellung liegt der erste Fußbodenabschnitt 5, 5' in einer gemeinsamen Ebene mit dem zweiten Fußbodenabschnitt 6. Hier sind jedoch die abgesenkten und abgehobenen Stellungen des ersten Fußbodenabschnitts 5, 5' veranschaulicht, um einen Höhenversatz zu unterschiedlich hohen Bahnsteigen 10, 10' zu verringern. Dazu wird der erste Fußbodenabschnitt 5, 5' derart geschwenkt, dass eine erste Stirnseite des ersten Fußbodenschnitts 5, 5' auf das Bahnsteigniveau 10, 10' abgesenkt oder angehoben ist.

An der ersten Stirnseite des ersten Fußbodenabschnitts 5, 5' ist ein Überbrückungssteg 8 zur Verringerung eines Spalts in horizontaler Richtung zwischen Bahnsteig 10, 10' und erstem Fußbodenabschnitt 5, 5', insbesondere dessen erster Stirnseite, vorgesehen.

In Fig. 1 ist der Überbrückungssteg 8 dabei hochgeklappt, die Außentür 1 ist geschlossen. Fig. 2 zeigt hingegen einen Überbrückungssteg 8 in Endposition bei vollständig geöffneter Außentür 1.

Wesentlich dabei ist die Anpassung des im Fahrzeug befindlichen, beweglichen Fußbodens durch Anhebung oder Absenkung seines beweglichen ersten Fußbodenabschnitts 5, 5' und gegebenenfalls des Überbrückungsstegs 8 während der Fahrt, gegebenenfalls auch mit darauf befindlichen, stehenden Fahrgästen. Das Einstellen, zumindest des ersten Fußbodenabschnitts 5, 5', auf die jeweils korrekte Höhe geschieht während der Fahrt vor dem Eintreffen am nächsten Bahnhof, deshalb entsteht keinerlei Zeitverlust.

Damit während des Haltens am Bahnsteig 10, 10' kein unzulässig großer Horizontalspalt zwischen der Auftrittskante des Fahrzeuges und der Bahnsteigkante entsteht, ist hier zum Türflügel hin der Überbrückungssteg 8 vorgesehen, der sich während der Ausschwenkbewegung der Außentür 1, hier als Schwenkschiebetür ausgebildet, absenkt. Da die Außentür 1 zum Zeitpunkt des Absenkens des Überbrückungsstegs 8 sich noch in nahezu vollständig geschlossener Stellung befindet, können noch keine Fahrgäste ein- oder aussteigen, bevor sich der Überbrückungssteg 8 in abgesenkter Position befindet. Umgekehrt erfolgt das Anheben des Überbrückungsstegs 8 ebenfalls erst bei nahezu vollständig geschlossener Außentür 2 .

## Patentansprüche

1. Schienenfahrzeug zur Personenbeförderung mit wenigstens einer Außentür (1) und einem dahinter liegenden Türbereich (4), wobei es im Türbereich (4) einen beweglichen ersten Fußbodenabschnitt (5, 5') und einen festen zweiten Fußbodenabschnitt (6) aufweist, wobei der erste Fußbodenabschnitt (5, 5') um eine horizontale erste Drehachse (7) parallel zu einer Längsachse des Schienenfahrzeugs derart schwenkbar zum zweiten Fußbodenabschnitt (6) gelagert ist, dass eine der Außentür (1) zugewandte erste Stirnseite des ersten Fußbodenschnitts (5, 5') zur Überbrückung eines Höhenversatzes zwischen einem Bahnsteig (10, 10') und dem zweiten Fußbodenabschnitt (6) absenkbar und/oder anhebbar ist, **dadurch gekennzeichnet, dass** das Schienenfahrzeug eine Steuereinrichtung umfasst, die derart ausgebildet ist, dass eine Schwenkbewegung des ersten Fußbodenabschnitts (5, 5') zur Überbrückung eines Höhenversatzes zwischen einem Bahnsteig (10, 10') und dem zweiten Fußbodenabschnitt (6) bereits bei einer Zufahrt des Schienenfahrzeugs zu einem Halt erfolgt und wobei ein Aktor zum Schwenken des ersten Fußbodenabschnitts (5, 5') um die erste Drehachse (7) derart ausgestaltet ist, dass der erste Fußbodenabschnitt (5, 5') auch bei sich darauf befindlichen Fahrgästen schwenkbar ist.

2. Schienenfahrzeug nach Anspruch 1, **dadurch gekennzeichnet, dass** die erste Stirnseite des ersten Fußbodenschnitts (5, 5') in einer Neutralstellung des ersten Fußbodenschnitts (5, 5') in einer gemeinsamen Ebene mit dem zweiten Fußbodenabschnitt (6) unter Bildung eines Spalts kleiner als 30 mm zwischen dem ersten Fußbodenschnitt (5, 5') und der Außentür (1) an die Außentür (1) stößt.

3. Schienenfahrzeug nach einem der Ansprüche 1 oder 2, **dadurch gekennzeichnet, dass** der erste Fußbodenabschnitt (5, 5') einen Überbrückungssteg (8) umfasst, der relativ zum ersten Fußbodenabschnitt (5, 5') zumindest zwischen einer Anfangsstellung und einer Endstellung beweglich an diesem gelagert ist, so dass der bewegliche Überbrückungssteg (8) in der Endstellung den ersten Fußbodenabschnitt (5, 5') zum Bahnsteig (10, 10') hin verlängert und einen Spalt zwischen dem ersten Fußbodenabschnitt (5, 5') und dem Bahnsteig (10, 10') verkleinert.

4. Schienenfahrzeug nach Anspruch 3, **dadurch gekennzeichnet, dass** der Überbrückungssteg (8) derart an der ersten Stirnseite des ersten Fußbodenabschnitts (5, 5') um eine zweite horizontale Drehachse parallel zu einer Längsachse des Schienenfahrzeugs schwenkbar gelagert ist, dass eine der ersten Stirnseite des ersten Fußbodenabschnitts (5, 5') abgewandte erste Stirnseite des Überbrückungsstegs (8) auf ein Bahnsteigniveau absenkbar und/oder anhebbar ist.

5. Schienenfahrzeug nach Anspruch 3, **dadurch gekennzeichnet, dass** der Überbrückungssteg (8) linear verschiebbar am oder im ersten Fußbodenabschnitt (5, 5') geführt ist.

6. Schienenfahrzeug nach einem der Ansprüche 3 bis 5, **dadurch gekennzeichnet, dass** es eine Steuereinrichtung umfasst, die derart ausgebildet ist, dass eine Bewegung des Überbrückungsstegs (8) aus der Anfangsstellung in die Endstellung zur Verkleinerung des Spalts zwischen dem ersten Fußbodenabschnitt (5, 5') und dem Bahnsteig (10, 10') bereits bei einer Öffnungsbewegung der Außentür (1) erfolgt.

7. Schienenfahrzeug nach einem der Ansprüche 1 bis 6, **dadurch gekennzeichnet, dass** die Außentür (1) als eine Schwenk-Schiebetür ausgebildet ist, die in einer geschlossenen Stellung die Außenhaut (2) des Schienenfahrzeugs bündig verschließt und in einer offenen Stellung auf eine Außenseite des Schienenfahrzeugs verschoben ist.

8. Schienenfahrzeug nach den Ansprüchen 6 und 7, **dadurch gekennzeichnet, dass** die Steuereinrichtung derart ausgebildet ist, dass die Bewegung des Überbrückungsstegs (8) aus der Anfangsstellung in die Endstellung zur Verkleinerung des Spalts zwischen der ersten Stirnseite des ersten Fußbodenabschnitts (5, 5') und dem Bahnsteig (10, 10') bereits bei einer Ausschwenkbewegung der als Schwenk-Schiebtür ausgebildeten Außentür (1) erfolgt.

9. Schienenfahrzeug nach einem der Ansprüche 1 bis 8, **dadurch gekennzeichnet, dass** es eine Steuereinrichtung umfasst, die derart ausgebildet ist, dass der erste Fußbodenabschnitt (5, 5') bei Abfahrt des Schienenfahrzeugs nach einem Halt in eine Neutralstellung in einer gemeinsamen Ebene mit dem zweiten Fußbodenabschnitt (6) geschwenkt wird.

10. Schienenfahrzeug nach einem der Ansprüche 1 bis 9, **dadurch gekennzeichnet, dass** der Türbereich (4) mit dem ersten Fußbodenabschnitt (5, 5') in horizontaler Richtung vollständig hinter der Außentür (1) angeordnet ist.

11. Verfahren zum Betreiben eines Schienenfahrzeugs nach einem der Ansprüche 1 bis 10, **dadurch gekennzeichnet, dass** eine Schwenkbewegung des ersten Fußbodenabschnitts (5, 5') zur Überbrückung eines Höhenversatzes zwischen einem Bahnsteig (10, 10') und dem zweiten Fußbodenabschnitt (6) bereits bei einer Zufahrt des Schienenfahrzeugs zu einem Halt erfolgt.

12. Verfahren nach Anspruch 11, **dadurch gekennzeichnet, dass** eine Schwenkbewegung des ersten Fußbodenabschnitts (5, 5') in eine Neutralstellung in einer gemeinsamen Ebene mit dem zweiten Fußbodenabschnitt (6) bei Abfahrt des Schienenfahrzeugs nach einem Halt erfolgt.

13. Verfahren nach einem der Ansprüche 11 oder 12, **dadurch gekennzeichnet, dass** eine Bewegung des Überbrückungsstegs (8) aus der Anfangsstellung in die Endstellung zur Verkleinerung des Spalts zwischen dem ersten Fußbodenabschnitt (5, 5') und dem Bahnsteig (10, 10') bereits bei einer Öffnungsbewegung der Außentür (1), insbesondere bei einer Ausschwenkbewegung der als Schwenk-Schiebetür ausgebildeten Außentür (1), erfolgt.

## Claims

1. Rail vehicle for transporting passengers having at least one outer door (1) and a door region (4) located there behind, wherein said rail vehicle has a movable first floor section (5, 5') and a fixed second floor section (6) in the door region (4), wherein the first floor section (5, 5') is mounted so as to be pivotable with respect to the second floor section (6) about a horizontal first axis of rotation (7) parallel to a longitudinal axis of the rail vehicle in such a manner that a first end side of the first floor section (5, 5'), said end side facing the outer door (1), can be lowered and/or can be raised in order to span a height offset between a platform (10, 10') and the second floor section (6), **characterized in that** the rail vehicle comprises a control device which is designed in such a manner that a pivoting movement of the first floor section (5, 5') in order to span a height offset between a platform (10, 10') and the second floor section (6) already takes place as the rail vehicle approaches a stop, and wherein an actuator for pivoting the first floor section (5, 5') about the first axis of rotation (7) is configured in such a manner that the first floor section (5, 5') can be pivoted even when passengers are located thereon.

2. Rail vehicle according to Claim 1, **characterized in that**, in a neutral position of the first-floor section (5, 5') in a common plane of the second-floor section (6), the first end side of the first-floor section (5, 5') butts against the outer door (1) forming a gap of less than 30 mm between the first-floor section (5, 5') and the outer door (1).

3. Rail vehicle according to either of Claims 1 and 2, **characterized in that** the first floor section (5, 5') comprises a bridging web (8) which is mounted on the first floor section (5, 5') so as to be movable relative thereto at least between a starting position and an end position such that, in the end position, the movable bridging web (8) extends the first floor section (5, 5') towards the platform (10, 10') and reduces a gap between the first floor section (5, 5') and the platform (10, 10').

4. Rail vehicle according to Claim 3, **characterized in that** the bridging web (8) is mounted on the first end side of the first floor section (5, 5') so as to be pivotable about a second horizontal axis of rotating parallel to a longitudinal axis of the rail vehicle in such a manner that a first end side of the bridging web (8) facing away from the first end side of the first floor section (5, 5') can be lowered and/or can be raised to a platform level.

5. Rail vehicle according to Claim 3, **characterized in that** the bridging web (8) is guided in a linearly displaceable manner on or in the first-floor section (5, 5').

6. Rail vehicle according to one of Claims 3 to 5, **characterized in that** the rail vehicle comprises a control device which is designed in such a manner that a movement of the bridging web (8) from the starting position into the end position in order to reduce the gap between the first-floor section (5, 5') and the platform (10, 10') already takes place during an opening movement of the outer door (1).

7. Rail vehicle according to one of Claims 1 to 6, **characterized in that** the outer door (1) is designed as a pivoting/sliding door which, in a closed position, closes the outer skin (2) of the rail vehicle in a flush manner and, in an open position, is displaced onto an outer side of the rail vehicle.

8. Rail vehicle according to Claim 6 and 7, **characterized in that** the control device is designed in such a manner that the movement of the bridging web (8) from the starting position into the end position in order to reduce the gap between the first end side of the first-floor section (5, 5') and the platform (10, 10') already takes place during a pivoting-out movement of the outer door (1) designed as a pivoting/sliding door.

9. Rail vehicle according to one of Claims 1 to 8, **characterized in that** it comprises a control device which is designed in such a manner that the first-floor section (5, 5') is pivoted into a neutral position in a common plane with the second-floor section (6) as the rail vehicle departs after a stop.

10. Rail vehicle according to one of Claims 1 to 9, **characterized in that** the door region (4) with the first-floor section (5, 5') is arranged completely behind the outer door (1) in the horizontal direction.

11. Method for operating a rail vehicle according to one of Claims 1 to 10, **characterized in that** a pivoting movement of the first-floor section (5, 5') in order to bridge a height offset between a platform (10, 10') and the second-floor section (6) already takes place as the rail vehicle approaches a stop.

12. Method according to Claim 11, **characterized in that** a pivoting movement of the first-floor section (5, 5') into a neutral position in a common plane with the second-floor section (6) takes place as the rail vehicle departs after a stop.

13. Method according to either of Claims 11 or 12, **characterized in that** a movement of the bridging web (8) from the starting position into the end position in order to reduce the gap between the first-floor section (5, 5') and the platform (10, 10') already takes place during an opening movement of the outer door (1), in particular during a pivoting-out movement of the outer door (1) designed as a pivoting/sliding door.

## Revendications

1. Véhicule ferroviaire pour le service des voyageurs, comprenant au moins une porte (1) extérieure et une région (4) de la porte se trouvant derrière, dans lequel il a, dans la région (4) de la porte, une première partie (5, 5') mobile de plancher et une deuxième partie (6) fixe de plancher, dans lequel la première partie (5, 5') de plancher est montée, par rapport à la deuxième partie (6) de plancher, autour d'un premier axe horizontal de rotation parallèlement à un axe longitudinal du véhicule ferroviaire, de manière à ce qu'un premier côté frontal, tourné vers la porte (1) extérieure, de la première partie (5, 5') de plancher, puisse être abaissée et/ou levée pour jeter un pont sur un décalage de niveau entre un quai (10, 10') et la deuxième partie (6) de plancher, **caractérisé en ce que** le véhicule ferroviaire comprend un dispositif de commande qui est constitué de manière à ce qu'un mouvement de pivotement de la première partie (5, 5') de plancher pour jeter un pont sur un décalage de niveau entre un quai (10, 10') et la deuxième partie (6) de plancher ait lieu déjà lors de l'arrivée du véhicule ferroviaire à un arrêt et dans lequel un actionneur pour le pivotement de la première partie (5, 5') de plancher autour du premier axe (7) de rotation est conformé de manière à ce que la première partie (5, 5') du plancher puisse pivoter même si des passagers s'y trouvent.

2. Véhicule ferroviaire suivant la revendication 1, **caractérisé en ce que** le premier côté frontal de la première partie (5, 5') du plancher , dans une position neutre de la première partie (5, 5') du plancher, dans un plan commun avec la deuxième partie (6) du plancher, vient contre la porte (1') extérieure en formant un intervalle plus petit que 30 mm entre la première partie (5, 5') du plancher et la porte extérieure.

3. Véhicule ferroviaire suivant la revendication 1 ou 2, **caractérisé en ce que** la première partie (5, 5') du plancher comprend une réglette (8) de pontage qui, par rapport à la première partie (5, 5') du plancher, est montée mobile sur celle-ci, au moins entre une position initiale et une position finale, de manière à ce que la réglette (8) mobile de pontage prolonge, dans la position finale, la première partie (5, 5') du plancher vers le quai (10, 10') et diminue l'intervalle entre la première partie (5, 5') du plancher et le quai (10, 10').

4. Véhicule ferroviaire suivant la revendication 3, **caractérisé en ce que** la réglette (8) de pontage est montée pivotante autour d'un deuxième axe horizontal de rotation parallèlement à un axe longitudinal du véhicule ferroviaire, du premier côté frontal de la première partie (5, 5') du plancher, de manière à ce qu'un premier côté frontal, loin du premier côté frontal de la première partie (5, 5') du plancher, de la réglette (8) de pontage puisse être abaissé et/ou levé à un niveau du quai.

5. Véhicule ferroviaire suivant la revendication 3, **caractérisé en ce que** la réglette (8) de pontage est guidée avec possibilité de coulisser linéairement sur ou dans la première partie (5, 5') du plancher.

6. Véhicule ferroviaire suivant l'une des revendications 3 à 5, **caractérisé en ce qu'**il comprend un dispositif de commande, qui est constitué de manière à ce qu'un déplacement de la réglette (8) de pontage de la position initiale à la position finale, pour diminuer l'intervalle entre la première partie (5, 54) du plancher et le quai (10, 10') ait lieu dès un mouvement d'ouverture de la porte (1) extérieure.

7. Véhicule ferroviaire suivant l'une des revendications 1 à 6, **caractérisé en ce que** la porte (1) extérieure est constituée sous la forme d'une porte louvoyante-coulissante qui, dans une position fermée, est à affleurement avec la peau extérieure du véhicule ferroviaire et, dans une position ouverte, est décalée d'un côté extérieur du véhicule ferroviaire.

8. Véhicule ferroviaire suivant les revendications 6 et 7, **caractérisé en ce que** le dispositif de commande est constitué de manière à ce que le déplacement de la réglette (8) de pontage de la position initiale à la position finale pour diminuer l'intervalle entre le premier côté frontal de la première partie (5, 5') du plancher et le quai (10, 10') ait lieu déjà lors d'un mouvement de sortie par louvoiement de la porte (1) extérieure constituée sous la forme d'une porte louvoyante-coulissante.

9. Véhicule ferroviaire suivant l'une des revendications 1 à 8, **caractérisé en ce qu'**il comprend un dispositif de commande, qui est constitué de manière à ce que la première partie (5, 5') du plancher soit, au départ du véhicule ferroviaire après un arrêt, pivotée dans une position neutre dans un plan commun avec la deuxième partie (6) du plancher.

10. Véhicule ferroviaire suivant l'une des revendications 1 à 9, **caractérisé en ce que** la région (4) de porte, ayant la première partie (5, 5') du plancher, est disposée dans la direction horizontale, complètement derrière la porte (1) extérieure.

11. Procédé pour faire fonctionner un véhicule ferroviaire suivant l'une des revendications 1 à 10, **caractérisé en ce qu'**un mouvement de pivotement de la première partie (5, 5') du plancher, pour jeter un pont sur un décalage de niveau entre un quai (10, 10') et la deuxième partie (6) du plancher a lieu dès que le véhicule ferroviaire arrive à un arrêt.

12. Procédé pour faire fonctionner un véhicule ferroviaire suivant la revendication 11, **caractérisé en ce qu'**un mouvement de pivotement de la première partie (5, 5') du plancher, dans une position neutre dans un plan commun avec la deuxième partie (6) du plancher, a lieu lorsque le véhicule ferroviaire part après un arrêt.

13. Procédé pour faire fonctionner un véhicule ferroviaire suivant l'une des revendications 11 ou 12, **caractérisé en ce qu'**un déplacement de la réglette (8) de pontage de la position initiale à la position finale pour diminuer l'intervalle entre la première partie (5, 5') du plancher et le quai (10, 10') a lieu déjà lors d'un mouvement d'ouverture de la porte (1') extérieure, notamment lors d'un mouvement de sortie en louvoyant de la porte (1) extérieure constituée en porte louvoyante-coulissante.
